# EUROPÄISCHE PATENTSCHRIFT

(11) **EP 2 653 626 B1**
(45) Veröffentlichungstag und Bekanntmachung des Hinweises auf die Patenterteilung: **24.11.2021**
(21) Anmeldenummer: 12002760.2
(22) Anmeldetag: 20.04.2012
(51) Int. Cl.: A63H 33/08, E04B 1/19

(54) **Leichtbaustruktur**
Lightweight construction structure
Structure de construction légère

(43) Veröffentlichungstag der Anmeldung: 23.10.2013
(73) Patentinhaber: Festo SE & Co. KG, 73734 Esslingen (DE)
(72) Erfinder: Thallemer, Axel, 80796 München (DE); Danzer, Martin, 81929 München (DE); Rogler, Bernhard, 5020 Salzburg (AT)
(74) Vertreter: Patentanwälte Magenbauer & Kollegen Partnerschaft mbB

(56) Entgegenhaltungen:
- EP-A1- 0 154 577
- WO-A1-96/09447
- GB-A- 2 132 306
- US-A- 3 830 011
- US-A- 4 869 041
- US-A- 5 473 852
- US-B1- 6 418 673

## Beschreibung

Die Erfindung betrifft eine Leichtbaustruktur, mit mehreren Struktureinheiten, die jeweils über sechs Stützpunkte verfügen, die paarweise derart auf den drei Koordinatenachsen eines durch X-, Y- und Z- Koordinaten aufgespannten kartesischen Koordinatensystems liegen, dass die auf der jeweils gleichen Koordinatenachse liegenden Stützpunkte mit gleichem Abstand beidseits des Koordinatensystems angeordnet sind, wobei jeder Stützpunkt mit allen anderen Stützpunkten, ausgenommen mit dem auf der gleichen Koordinatenachse gegenüberliegenden, mittels je mindestens eines Stützstabes zug- und druckfest verbunden ist, derart, dass sich in jeder aus zwei Koordinatenachsen aufgespannten Ebene ein sich aus vier an Stützpunkten miteinander verbundenen Stützstäben zusammengesetzter Stützrahmen gebildet ist, wobei die Stützstäbe jeweils krümmungsstetig konkav gekrümmt ausgebildet sind, und wobei mehrere Struktureinheiten zu einem Struktureinheit-Cluster verbunden sind.

Leichtbaustrukturen sind bereits seit langem bekannt. Der Hauptgrund für den Einsatz von Leichtbaustrukturen ist die Gewichtsreduktion. Daher finden Leichtbaustrukturen beispielsweise Anwendung im Flugzeugbau, in der Automobilindustrie und in der Bauindustrie, insbesondere beim Bau von Gebäuden.

Leichtbaustrukturen können auf unterschiedliche Arten gebildet werden. Es ist möglich, dass Leichtbaumaterial eingesetzt wird, d.h. die Leichtbaustruktur und die Gewichtsersparnis resultieren aus den Materialeigenschaften. Hier sind beispielsweise die aus dem Automobilbau bekannten Aluminium- oder Magnesium-Komponenten zu nennen. Diese bieten einen erheblichen Gewichtsvorteil gegenüber Stahlblech-Komponenten. Selbstverständlich ist auch der Einsatz von Nichtmetall-Komponenten, beispielsweise Kunststoff-Komponenten als Leichtbaumaterial denkbar.

Ein anderer Ansatz ist, die Leichtbaustruktur dadurch zu bilden, dass herkömmlich verwendetes Material mit Material-Ausmagerungen versehen wird, so dass das durch die Material-Ausmagerungen eingesparte Material die Gewichtsreduktion ergibt.

Schließlich ist noch ein weiterer Ansatz denkbar, nämlich dass die Leichtbaustruktur als räumliches Gitter ausgebildet ist.

Allen Leichtbaustrukturen ist jedoch gemein, dass die Gewichtsreduktion nicht zu Lasten der Stabilität des gesamten Systems gehen darf. Leichtbaumaterialien sind daher derart auszuwählen, dass deren Materialeigenschaften für den Anwendungszweck eine hinreichende Stabilität gewährleisten. Ist die Stabilität nicht ausreichend, ist es beispielsweise möglich, die Leichtbaustrukturen als Komponenten eines Verbundwerkstoffes einzusetzen, der dann insgesamt eine höhere Stabilität besitzt.

Bei dem oben genannten Anwendungsfall, dass die Leichtbaustrukturen mittels Material-Ausmagerungen geschaffen werden, ergibt sich ein Stabilitätsproblem. Derartige Leichtbaustrukturen lassen sich daher nur dort einsetzen, wo relativ geringe Kräfte auf die Leichtbaustruktur wirken.

Bei der Ausgestaltung der Leichtbaustruktur als räumliches Gitter besteht der Bedarf eine Gitterstruktur bereitzustellen, die in Abhängigkeit vom Anwendungsfall hinreichende Stabilität und Steifigkeit aufweist.

Die EP 0 154 577 offenbart eine Leichtbaustruktur, die aus Struktureinheiten aufgebaut ist, die jeweils aus gekrümmten Stützstäben zusammengesetzt sind. Die Stützstäbe sind so miteinander verbunden, dass sich oktaederförmige Unterstrukturen bilden.

Die WO 96/09447 offenbart eine Leichtbaustruktur in Form eines modular aufgebauten Struktursystems, das aus einzelnen Stützstäben besteht, die an Knotenpunkten miteinander verbunden sind.

Die US 4,869,041 offenbart eine oktaederförmige Rahmenstruktur, die durch einzelne miteinander verbundenen Stützstäben gebildet ist.

Die GB 2 132 306 A offenbart eine oktaederförmige Struktur in Form eines Verbinders, der als Knotenelement mehrere längliche Elemente miteinander verbindet.

Die US 3,830,011 offenbart eine Struktur, die aus verformbaren Röhren besteht, wobei unter anderem auch eine oktaederförmige Struktur gebildet werden kann.

Die US 5,473,852 A offenbart eine Struktureinheit die aus einer Vielzahl ungekrümmter Stützstäbe gebildet ist, wobei unter anderem auch eine oktaederförmige Struktureinheit gebildet werden kann.

Die US 6,418,673 B1 offenbart eine "synetische" Strukturform in Form einer geodätischen Struktur, die beispielsweise auch mit einer Membran überzogen werden können. Ferner sind Strukturen offenbart, die aus einer äußeren gitterartigen Hülle aus Ringen bestehen, wodurch außenseitig ein Lochmuster mit Löchern gebildet ist. Aus diesem Dokument ist eine Leichtbaustruktur gemäß des Oberbegriffs des Anspruchs 1 bekannt.

Aufgabe der Erfindung ist es, eine Leichtbaustruktur zu schaffen, die gegenüber den aus dem Stand der Technik genannten Leichtbaustrukturen, insbesondere solchen die aus einem räumlichen Gitter bestehen, eine erhöhte Stabilität aufweist und daher ein breiteres Anwendungsspektrum bietet.

Diese Aufgabe wird durch eine Leichtbaustruktur mit den Merkmalen des unabhängigen Anspruchs 1 gelöst. Weiterbildungen der Erfindung sind in den Unteransprüchen dargestellt.

Die erfindungsgemäße Leichtbaustruktur zeichnet sich dadurch aus, dass der Struktureinheit-Cluster eine flächige Außenhülle aufweist, die dadurch gebildet ist, dass in einer XY-Ebene durch die Mittelpunkte der sich dort in dieser Ebene erstreckenden Stützpunkte geschnitten ist, wodurch an der flächigen Außenhülle ein Lochmuster mit kreisrunden Löchern entsteht und wobei der Struktureinheit-Cluster quaderförmig ausgebildet ist.

Ein ganz wesentlicher Effekt der Erfindung ist also, dass durch die an den Stützpunkten miteinander verbundenen Stützstäbe ein spezielles, kraftflussoptimiertes Raumgitter geschaffen wird, wodurch eingeleitete Kräfte und Momente optimal abgeleitet werden. Außerdem ergibt die Stabkonstruktion aus einzelnen Stützstäben einen erheblichen Gewichtsvorteil gegenüber Strukturen aus Vollmaterial.

Die Stützstäbe sind jeweils stetig konkav gekrümmt ausgebildet. Eine derartige Ausgestaltung wirkt sich besonders günstig auf den Kraftfluss aus.

Bei einer Weiterbildung der Erfindung sind die Struktureinheiten jeweils oktaederartig ausgebildet.

Es sind mehrere Struktureinheiten zu einem Struktureinheit-Cluster verbunden. Oktaederartige Struktureinheiten können also zu einem Oktaeder-Cluster verbunden sein.

Besonders bevorzugt sind innerhalb eines Struktureinheit-Clusters einander benachbarte Struktureinheiten an den einander zugewandten Stützpunkten der einen und der anderen Struktureinheit miteinander verbunden. Zweckmäßigerweise sind die Stützpunkte direkt ohne Zwischenschaltung anderer Bauteile miteinander verbunden. Die Stützpunkte können also einstückig miteinander verbunden sein.

Der Struktureinheit-Cluster weist eine flächige Außenhülle mit Lochmuster auf. Dies wird dadurch erzielt, dass der Cluster in der XY-Ebene jeweils durch die Mittelpunkte der in diesen Ebenen liegenden Stützpunkte geschnitten ist. Die Form der Löcher ist kreisrund.

Der Struktureinheit-Cluster ist quaderförmig, insbesondere nach Art eines Kubus ausgebildet ist.

Bei einer Weiterbildung der Erfindung weisen die Stützstäbe jeweils einen quadratischen, mit abgerundeten Ecken ausgebildeten Stabquerschnitt auf. Dieser kraftflussoptimierte Stabquerschnitt kann beispielsweise aus der Natur aus idealisierten Formen abgeleitete sein, beispielsweise aus Luftwurzeln von Pflanzen.

Die Erfindung betrifft ferner noch die Verwendung einer Leichtbaustruktur gemäß einem der Ansprüche 1 bis 4 als Komponente einer Greifeinrichtung.

Die Greifeinrichtung kann beispielsweise auf Basis einer kinematischen Kette ausgebildet sein. Als Beispiel ist ein Greifer zu nennen, der auf dem Prinzip der Watt'schen oder Stephenson'schen Kopplung basiert. Bei einer Watt'schen-Kette handelt es sich um eine sechsgliedrige kinematische Kette mit einem Freiheitsgrad. Die Watt'sche-Kette weist zwei starre Dreiecke auf, die jeweils ein Getriebeglied eines Gelenkgetriebes bilden. Die starren Dreiecke sind jeweils aus drei zueinander ortsfest angeordneten Gelenken aufgespannt, wobei die beiden starren Dreiecke im Fall der Watt'schen-Kette über ein Gelenk miteinander gekoppelt sind, d.h. ein Gelenk des einen starren Dreiecks ist auch ein Gelenk des anderen starren Dreiecks. Es handelt sich also hierbei um eine Dreieckskopplung an einem Punkt. Bei der Stephenson'schen Kette handelt es sich ebenfalls um eine sechsgliedrige kinematische Kette. Hier sind ebenfalls zwei starre Dreiecke vorgesehen, die jedoch im Unterschied zur Watt'schen-Kette über eine Strecke, d.h. über ein weiteres Getriebeglied miteinander gekoppelt sind.

Es ist also möglich, dass einzelne oder sämtliche Getriebeglieder des Gelenkgetriebes einer derartigen Greifeinrichtung aus einer derartigen Leichtbaustruktur bestehen.

Die Erfindung umfasst ferner die Verwendung einer Leichtbaustruktur gemäß einem der Ansprüche 1 bis 4 als Fachwerkstruktur, insbesondere Fachwerkträger. Mit derartigen Fachwerkträgern lassen sich beispielsweise Gebäude, insbesondere Hochhäuser bauen, die ein viel geringeres Gesamtgewicht gegenüber herkömmlich gebauten Hochhäusern besitzen.

Schließlich umfasst die Erfindung die Verwendung einer Leichtbaustruktur als Stützstruktur, insbesondere Stützstrebe in Fluggeräten, beispielsweise Flugzeugen. Vor allem im Flugzeugbau ist eine Gewichtsreduktion einzelner Komponenten bei gleicher Stabilität von großem Interesse.

Ein bevorzugtes Ausführungsbeispiel der Erfindung ist in der Zeichnung dargestellt und wird im Folgenden näher erläutert. In der Zeichnung zeigen:
- Figur 1: eine perspektivische Darstellung eines bevorzugten Ausführungsbeispiels einer Struktureinheit der erfindungsgemäßen Leichtbaustruktur und
- Figur 2: eine perspektivische Darstellung eines aus mehreren Struktureinheiten gemäß Figur 1 bestehenden Struktureinheit-Clusters.

Die Figuren 1 und 2 zeigen ein bevorzugtes Ausführungsbeispiel der erfindungsgemäßen Leichtbaustruktur 11.

Wie in Figur 1 dargestellt, weist die Leichtbaustruktur 11 wenigstens eine Struktureinheit 12 auf. Die Struktureinheit 12 verfügt über sechs Stützpunkte 13a-13f, die paarweise derart an drei Koordinatenachsen eines durch X-, Y und Z-Koordinaten aufgespannten kartesischen Koordinatensystems liegen, dass die auf der jeweils gleichen Koordinatenachse liegenden Stützpunkte 13a, 13b; 13c, 13d; 13e, 13f mit gleichem Abstand beidseits des Koordinatensystems angeordnet sind, wobei jeder Stützpunkt 13a-13f mit allen anderen Stützpunkten 13a-13f, ausgenommen mit dem auf der gleichen Koordinatenachse gegenüberliegenden, mittels je mindestens eines stetig konkav gekrümmten Stützstabes 14 zug- und druckfest verbunden sind, derart, dass in jeder aus zwei Koordinatenachsen aufgespannten Ebene ein sich aus vier an Stützpunkten 13a-13f miteinander verbundenen Stützstäben 14 zusammengesetzter Stützrahmen 15 gebildet ist.

Ein Charakteristikum der Stützstäbe 14 ist, dass sie zwischen den jeweiligen Stützpunkten 13a-13f krümmungsstetig ausgebildet sind, was einen optimalen Kraftfluss zwischen den Stützpunkten 13a-13f gewährleistet. Die Stützstäbe 14 haben also einen kurvenförmigen Verlauf in Form von Ziehkurven oder tangential oder krümmungsstetig angepassten Kurven.

Die Stützstäbe 14 besitzen jeweils einen quasi-quadratischen Stabquerschnitt, der an vier Ecken jeweils abgerundet ist.

Wie in Figur 1 gezeigt, ist die Struktureinheit 12 oktaederartig ausgebildet, wobei acht konkav gekrümmte und von jeweils einem in X-, Y- und Z-Richtung verlaufenden Stützstab 14 umrandete Flächengebilde 16 ausgebildet sind, die jeweils mittig eine fensterartige Durchbrechung 17 aufweisen.

Fig. 2 zeigt ein aus einer Vielzahl von Struktureinheiten 12 zusammengesetzter Struktureinheit-Cluster 18. Hier sind benachbarte Struktureinheiten 12 an den einander zugewandten Stützpunkten 13a-13f einstückig miteinander verbunden. Die Erstreckung erfolgt in alle Koordinatenrichtungen.

Wie weiter in Fig. 2 zu erkennen, besitzt der Struktureinheit-Cluster 18 eine flächige Außenhülle 19, die dadurch entstanden ist, dass beispielsweise wie in Fig. 2 gezeigt in der XY-Ebene durch die Mittelpunkte der sich dort in dieser Ebene erstreckenden Stützpunkte 13a-13f geschnitten ist. Dadurch entsteht an der Außenhülle 19 ein Lochmuster 20 mit kreisrunden Löchern 21. Es ist möglich, dass an den oberflächlich auftretenden Kreisöffnungen an den Kanten Materialanhäufungen ausgebildet sind.

Ein derartiges Struktureinheit-Cluster 18 kann beispielsweise bei Komponenten der zuvor erwähnten nach Art einer Watt'schen oder Stephenson'schen Kette ausgebildeten Greifeinrichtungen eingesetzt werde. Beispielsweise können Getriebeglieder eines Gelenkgetriebes aus solchen Struktureinheit-Clustern 18 bestehen. Dies bringt einen erheblichen Gewichtsvorteil gegenüber aus Vollmaterial hergestellten Komponenten.

Ein weiterer Anwendungsfall ist insbesondere der Hochhausbau. Die grazilen, kraftflussoptimierten und damit stabilen sowie leichten Cluster können als Fachwerkträger eingesetzt werden und bringen hier erhebliche Vorteile.

## Patentansprüche

1. Leichtbaustruktur, mit mehreren Struktureinheiten (12), die jeweils über sechs Stützpunkte (13a-13f) verfügen, die paarweise derart auf den drei Koordinatenachsen eines durch X-, Y- und Z- Koordinaten aufgespannten kartesischen Koordinatensystems liegen, dass die auf der jeweils gleichen Koordinatenachse liegenden Stützpunkte (13a-13f) mit gleichem Abstand beidseits des Koordinatensystems angeordnet sind, wobei jeder Stützpunkt (13a-13f) mit allen anderen Stützpunkten (13a-13f), ausgenommen mit dem auf der gleichen Koordinatenachse gegenüberliegenden, mittels je mindestens eines Stützstabes (14) zug- und druckfest verbunden ist, derart, dass sich in jeder aus zwei Koordinatenachsen aufgespannten Ebene ein sich aus vier an Stützpunkten (13a-13f) miteinander verbundenen Stützstäben (14) zusammengesetzter Stützrahmen (15) gebildet ist, wobei die Stützstäbe (14) jeweils krümmungsstetig konkav gekrümmt ausgebildet sind, und wobei mehrere Struktureinheiten (12) zu einem Struktureinheit-Cluster (18) verbunden sind, **dadurch gekennzeichnet, dass** der Struktureinheit-Cluster (18) eine flächige Außenhülle (19) aufweist, die dadurch gebildet ist, dass in einer XY-Ebene durch die Mittelpunkte der sich dort in dieser Ebene erstreckenden Stützpunkte (13a-13f) geschnitten ist, wodurch an der flächigen Außenhülle (19) ein Lochmuster (20) mit kreisrunden Löchern (21) entsteht und wobei der Struktureinheit-Cluster (18) quaderförmig ausgebildet ist.

2. Leichtbaustruktur nach Anspruch 1, **dadurch gekennzeichnet, dass** die Struktureinheiten (12) jeweils oktaederartig ausgebildet sind.

3. Leichtbaustruktur nach Anspruch 1 oder 2, **dadurch gekennzeichnet, dass** innerhalb eines Struktureinheit-Clusters (18) einander benachbarte Struktureinheiten (12) an den einander zugewandten Stützpunkten (13a-13f) der einen und der anderen Struktureinheit (12) miteinander verbunden sind.

4. Leichtbaustruktur nach einem der vorhergehenden Ansprüche, **dadurch gekennzeichnet, dass** die Stützstäbe (14) jeweils einen quadratischen mit abgerundeten Ecken ausgebildeten Stabquerschnitt aufweisen.

5. Verwendung einer Leichtbaustruktur gemäß einem der Ansprüche 1 bis 4 als Komponente einer Greifeinrichtung (11).

6. Verwendung einer Leichtbaustruktur gemäß einem der Ansprüche 1 bis 4 als Fachwerkstruktur, insbesondere Fachwerkträger.

7. Verwendung einer Leichtbaustruktur gemäß einem der Ansprüche 1 bis 4 als Stützstrebe in Fluggeräten, beispielsweise Flugzeugen.

## Claims

1. Lightweight structure, with several structural units (12), each having six support points (13a-13f) lying in pairs on the three coordinate axes of a Cartesian coordinate system spanned by X, Y and Z coordinates in such a way that the support points (13a-13f) lying on the respectively identical coordinate axis are arranged with identical spacing either side of the coordinate system, wherein each support point (13a-13f) is connected with tension- and pressure-resistance to all other support points (13a-13f), except for that lying opposite on the same coordinate axis, by means of at least one support rod (14) in each case, in such a way that in each plane spanned by two coordinate axes a support frame (15) comprised of four support rods (14) joined to one another at support points (13a-13f) is formed, wherein the support rods (14) are in each case curved concavely with constant curvature, and wherein several structural units (12) are joined to form a structural unit cluster (18), **characterised in that** the structural unit cluster (18) has a flat outer shell (19) which is formed by cutting in an XY plane through the middle points of the support points (13a-13f) extending there in this plane, resulting in a hole pattern (20) with circular holes (21) and the structural unit cluster (18) having a cuboid form.

2. Lightweight structure according to claim 1, **characterised in that** the structural units (12) are in each case octahedron-like.

3. Lightweight structure according to claim 1 or 2 **characterised in that**, within a structural unit cluster (18), adjacent structural units (12) are joined together at the facing support points (13a-13f) of the one and the other structural unit (12).

4. Lightweight structure according to any of the preceding claims, **characterised in that** each of the support rods (14) has a square rod cross-section with rounded corners.

5. Use of a lightweight structure according to any of claims 1 to 4 as components of a gripping device (11).

6. Use of a lightweight structure according to any of claims 1 to 4 as a framework structure, in particular a framework member.

7. Use of a lightweight structure according to any of claims 1 to 4 as support strut in aircraft, for example planes.

## Revendications

1. Structure de construction légère, avec plusieurs unités structurelles (12), qui disposent respectivement de six points d'appui (13a-13f) qui se trouvent par paire sur les trois axes de coordonnées d'un système de coordonnées cartésien défini par des coordonnées X, Y et Z de telle manière que les points d'appui (13a-13f) se trouvant sur l'axe de coordonnées respectivement identique soient agencés à distance identique de part et d'autre du système de coordonnées, dans lequel chaque point d'appui (13a-13f) est relié de manière résistante à la traction et la pression à tous les autres points d'appui (13a-13f), à l'exception de celui opposé sur le même axe de coordonnées, au moyen chaque fois au moins d'une barre d'appui (14), de telle manière qu'un cadre d'appui (15) composé de quatre barres d'appui (14) reliées entre elles au niveau de points d'appui (13a-13f) soit formé dans chaque plan défini à partir de deux axes de coordonnées, dans lequel les barres d'appui (14) sont réalisées de manière courbée et concave respectivement avec une courbure continue, et dans laquelle plusieurs unités structurelles (12) sont reliées en un groupe d'unités structurelles (18), **caractérisée en ce que** le groupe d'unités structurelles (18) présente une enveloppe extérieure plane (19) qui est formée en étant coupée dans un plan XY par les points médians des points d'appui (13a-13f) s'étendant là-bas dans ce plan, par quoi un modèle percé (20) avec des trous (21) ronds et circulaires apparaît au niveau de l'enveloppe extérieure (19) plane et dans laquelle le groupe d'unités structurelles (18) est réalisé en forme de parallélépipède.

2. Structure de construction légère selon la revendication 1, **caractérisée en ce que** les unités structurelles (12) sont réalisées respectivement comme un octaèdre.

3. Structure de construction légère selon la revendication 1 ou 2, **caractérisée en ce que** des unités structurelles (12) contigües les unes aux autres dans un groupe d'unités structurelles (18) sont reliées entre elles aux points d'appui (13a-13f) tournés les uns vers l'autre de l'une ou de l'autre unité structurelle (12).

4. Structure de construction légère selon l'une des revendications précédentes, **caractérisée en ce que** les barres d'appui (14) présentent respectivement une section transversale de barre parallélépipédique réalisée avec des coins arrondis.

5. Utilisation d'une structure de construction légère selon l'une des revendications 1 à 4 comme composant d'un dispositif de préhension (11).

6. Utilisation d'une structure de construction légère selon l'une des revendications 1 à 4 comme structure en treillis, en particulier poutre en treillis.

7. Utilisation d'une structure de construction légère selon l'une des revendications 1 à 4 comme contre-fiche d'appui dans des aéronefs, par exemple des avions.
